# FASCICULE DE BREVET EUROPEEN

(11) **EP 1 215 346 B1**
(45) Date de publication et mention de la délivrance du brevet: **07.12.2005**
(21) Numéro de dépôt: 01403073.8
(22) Date de dépôt: 30.11.2001
(51) Int. Cl.: E04B 5/40

(54) **Plancher utilise pour la construction de batiment compose de profiles metalliques en forme de u**
Decke für eine Gebäudekonstruktion bestehend aus U-förmigen Metallprofilen
Floor for building construction consisting of U-shaped metal profiles

(30) Priorité: 15.12.2000 FR 0016449
(43) Date de publication de la demande: 19.06.2002
(73) Titulaire: Arcelor Construction France, 92500 Rueil Malmaison (FR)
(72) Inventeur: Angot, Philippe, 54710 Fleville-Devant-Nancy (FR)
(74) Mandataire: Lagrange, Jacques Etienne M.M.

(56) Documents cités:
- WO-A-00/47381
- FR-A- 1 249 543
- FR-A- 1 555 470
- FR-A- 2 121 480
- FR-A- 2 472 063
- US-A- 2 180 317
- US-A- 3 238 681
- US-A- 3 382 637
- US-A- 4 599 840

## Description

La présente invention concerne un plancher utilisé pour la construction de bâtiment comportant au moins un profilé métallique en forme de U présentant deux âmes, plis longitudinaux situés de part et d'autre d'une plage, un moyen d'isolation thermique contenu dans l'espace entre les âmes du profilé, une dalle de compression en béton armé et un espace d'air, selon le préambule de la revendication 1.

Il est connu du brevet FR 2 333 107 un coffrage métallique, pour l'exécution de constructions en béton, plus spécialement des dalles, présentant, en même temps, un coffrage et une armature pour béton. En d'autres termes, le document cité concerne la construction de dalles en béton qui, d'une manière générale, sont formées par une partie inférieure coffrage, en acier, pouvant être revêtu, et une partie supérieure en béton coulé dans ledit coffrage, une partie du coffrage étant comblé d'un matériau isolant.

Il est connu que de telles constructions exigent des éléments formant une liaison entre le coffrage perdu en acier et la dalle en béton et, dans ce but, la surface supérieure des coffrages en acier est, d'une manière générale, pourvue de moyens formant cette liaison entre l'acier et le béton afin de réduire les tensions d'efforts rasants entre acier et béton. Ces moyens peuvent, dans la plupart des cas, également servir d'armature pour le béton.

Dans ce document, les coffrages sont pourvus de petites nervures sur lesquelles sont placées des plaques ou blocs de mousse rigide de polyuréthane ou d'un matériau similaire. Un treillis soudé est posé sur des ailes du coffrage, avant la coulée du béton. Pour la réalisation d'un plafond acoustique, le profilé est perforé.

Cette structure permet de réduire l'épaisseur de la dalle de compression tout en augmentant l'inertie totale de la dalle mixte acier/béton. En outre, elle assure une isolation thermique dans de nombreux cas.

Le plancher, décrit dans le document cité, ne remplit pas les conditions optimum en matière d'isolation thermique, d'isolation phonique et de rapport masse sur charge. Le but de l'invention est de présenter un perfectionnement de d'art antérieur cité dans le domaine de la simplification de la construction ainsi que dans le domaine des performances techniques comme notamment, la tenue à la charge par rapport à la masse du plancher, l'isolation phonique, l'isolation thermique. Le plancher favorise aussi une réalisation sur chantier ainsi qu'une industrialisation en préfabriqué.

FR-A-1 555 470 présente un plancher selon le préambule de la revendication 1.

L'invention a pour objet un plancher utilisé pour la construction de bâtiment comportant au moins un profilé métallique en forme de U présentant deux âmes, plis longitudinaux situés de part et d'autre d'une plage, un moyen d'isolation thermique contenus dans l'espace entre les âmes du profilé, et une dalle de compression en béton armé dans lequel plancher est ménagé, entre la dalle de béton armé et le moyen d'isolation thermique, un espace d'air assurant une isolation complémentaire thermique et phonique et dans lequel plancher les âmes comportent des pliures pour leur emboîtement, comme définies dans la partie caractérisante de la revendication 1.

Les autres caractéristiques de l'invention sont :
- au niveau de la juxtaposition des profilés entre les espaces d'air de deux profilés, le plancher présente une poutrelle armée formée d'une partie des âmes des profilés et du béton de la dalle.
- le treillis soudé est lié à une partie des pliures par des moyens choisis parmi une soudure, un accrochage par découpe de l'âme, un lien métallique indépendant du type clip, fil.
- au moins une partie des pliures qui forme au moins un plan parallèle à la dalle assure, par épaulement, le positionnement en hauteur du coffrage de coulage du béton de la dalle.
- l'espace d'air est ménagé, lors de la réalisation du plancher, par un noyau supportant la masse de béton encore liquide.
- le noyau est amovible et déplaçable longitudinalement au profilé.
- le noyau est un coussin contenant un fluide choisi parmi l'air, l'eau.
- le coussin est alvéolaire.
- l'espace d'air est ménagé, lors de la réalisation du plancher, par un panneau pouvant être préformé, supportant la masse de béton encore liquide.
- le panneau formant une voûte est arc-boutée en appui, soit sur les âmes des profilés, soit sur le moyen d'isolation rigide.

Les différentes caractéristiques de l'invention apparaîtront dans la description d'une manière plus détaillée ci-après, à simple titre d'exemple, sans aucun caractère limitatif en se référant aux dessins annexés.
La figure 1 présente en coupe un exemple de réalisation de l'invention.
La figure 2 présente en coupe un autre exemple de réalisation de l'invention.
La figure 3 présente en coupe un autre exemple de réalisation de l'invention.

Selon l'invention, le plancher 1 utilisé pour la construction de bâtiment est composé comme présenté sur la figure 1, de profilés métalliques 2 en forme de U présentant une plage 3 et deux âmes 4, 5, pouvant être de formes différentes, ces âmes 4, 5 étant réalisées par pliages longitudinaux d'un flan de tôle. Les profilés sont juxtaposés les uns aux autres pour former un coffrage par l'emboîtement d'une âme 4 d'un profilé avec l'âme 5 du profilé concomitant. Chacune des deux âmes de chacun des profilés comporte respectivement, des pliures 6, 7, 8 pour emboîtement. L'emboîtement présente notamment les avantages de pouvoir aligner les profilés dans le plan du coffrage et de pouvoir fermer la jointure entre les profilés au passage du béton liquide au moment de la coulée.

De plus, au moins une partie des pliures 6, 7, forme un plan parallèle à la dalle pour permettre la pose d'un treillis 9 soudé d'armature du béton armé. Les armatures sous la forme de treillis 9 soudés sont toujours liées à leur base, du type coffrage, hourdis, pour éviter qu'elles remontent à la surface du béton coulé liquide, par l'effet de la poussée d'Archimède.

Selon l'invention, le treillis soudé est placé en appui sur les surfaces planes des pliures 6,7 puis lié à une partie des pliures par des moyens choisis parmi, une soudure, par exemple par point, la partie plane assurant un bon contact mécanique et électrique pour ce type de liaison ; un accrochage par une découpe localisée de la pliure de l'âme, découpe formant une languette 10, 11 relevée puis rabattue sur un rond du treillis soudé ; un lien métallique indépendant comme par exemple un clip maintenant par pincement le treillis soudé à l'armature ou encore, un fil métallique.

L'ensemble les liaisons citées peuvent être réalisées sur le chantier ou en usine. Selon l'invention, le plancher comporte des moyens d'isolation 12, 13, contenu dans l'espace situé entre les âmes 4,5 des profilés 2 et entre la plage 3 du profilé et la dalle de béton 14 armé du treillis soudé 9. Les moyens d'isolation 12,13 comprennent d'une part, un matériau solide 12, placé sur la plage 3 et d'autre part, un espace d'air 13 situé entre l'isolation solide 12 et la dalle 14 assurant une isolation phonique associée à une isolation thermique complémentaire.

Une lame d'air de préférence, supérieure à 3 cm, sans circulation, est reconnue comme étant un des meilleurs isolant thermique. Si ce moyen est connu dans le cas de parois isolantes verticales, il n'est nullement envisagé dans la construction de plancher du fait que le coffrage de plancher et un contenant généralement comblé de la matière liquide qu'est le béton lors de son emploi.

On entend par lame d'air sans circulation un espace d'air fermé ne permettant pas un mouvement et ou un renouvellement de l'air. Un mouvement et ou un renouvellement de l'air dans cet espace ne permettrait plus d'assurer la fonction d'isolation thermique et ou phonique du plancher.

Pour la réalisation de cette espace d'air, selon l'invention, il est prévu l'usage d'un noyau 15, comme présenté sur la figure 2, supportant la masse de béton encore liquide, avant solidification. Le noyau 15 peut être solide et amovible, déplaçable longitudinalement au profilés après solidification du béton, notamment dans l'hypothèse d'une réalisation de plancher préfabriqué. Le noyau 15 peut être un coussin d'air pouvant être alvéolaire ou une enveloppe contenant un fluide pouvant être vidangé. Le coussin ou l'enveloppe peuvent rester enfermés dans la structure du plancher. La forme du noyau ménagé dans l'espace entre l'isolation solide 12 et la dalle 14 permet un dégagement 16 au niveau de la juxtaposition des profilés 2, pour permettre au béton coulé d'enrober une partie 17, 18 des âmes des profilés 4, 5, et pour réaliser une poutrelle armée associée à la dalle de béton armé. Le noyau peut rester à demeure, et peut être constitué d'une boîte alvéolée ou non alvéolée, de toute matière telle que métal, polystyrène, carton gommé ou goudronné.

L'espace d'air 13, dans un autre exemple d'application, comme représenté sur la figure 3, peut être réalisé par l'usage d'un panneau 20, légèrement voûté supportant la masse de béton encore liquide. Le panneau 20 en voûte est par exemple, une tôle préformée arc-boutée en appui, soit sur les âmes 4,5 des profilés 2, soit sur le moyen d'isolation rigide 12. Le panneau peut être en toute matière, comme le noyau 15.

Le plancher selon l'invention présente les avantages suivants :
- le coffrage obtenu avec le seul assemblage des profilés selon l'invention est parfaitement étanche en soi,
- chaque profilé peut présenter sur la plage 3, plusieurs nervures 21 ou plis crénelés longitudinaux permettant ainsi de fabriquer des coffrages de grande largeur, et assurant le montage de panneaux de plâtre en sous plancher.
- une grande efficacité par l'emploi de treillis soudé pour béton fixés préalablement en usine sur l'une ou deux des âmes.

Il est précisé que:
- le plancher selon l'invention est destiné à la réalisation notamment d'habitat individuel, collectif, administratif, industriel et tertiaire,
- le plancher assure la réalisation de portées jusqu'à 6 ou 7m avec une flèche inférieure ou égale à 1/500 et des surcharges d'exploitation jusqu'à 500 daN/m²,
- le plancher répond, sous cette forme, à la réglementation acoustique et thermique en vigueur,
- le plancher est de faible masse surfacique, c'est-à-dire inférieure à 150 Kg/m², réduisant les descentes de charge,
- le plancher associé à une plaque de plâtre fixée en sous face, permet d'améliorer le degré coupe feu.

Il va de soi que l'invention n'est nullement limitée aux exemples de réalisation qui viennent d'être décrits mais qu'elle est susceptible de variantes qui apparaîtront utiles à l'homme de l'Art et qui entrent dans l'étendue des revendications.

## Revendications

1. Plancher (1) utilisé pour la construction de bâtiment comportant au moins un profilé métallique (2) en forme de U présentant deux âmes (4,5), plis longitudinaux situés de part et d'autre d'une plage (3), un moyen d'isolation thermique (12) contenus dans l'espace entre les âmes (4,5) du profilé (2), et une dalle de compression (14) en béton armé, et dans lequel plancher est ménagé, entre la dalle de béton (14) armé et le moyen d'isolation thermique (12), un espace d'air (13) assurant une isolation complémentaire thermique et phonique, **caractérisé en ce que** les âmes (4) (5) comportent des pliures (6) (7) (8) pour leur emboîtement, assurant une liaison mécanique bloquant tout mouvement du profilé (2) dans le sens perpendiculaire au plan de la dalle (14), et **en ce qu'**au moins une partie des pliures (6) (7), en bout de l'âme, forme un plan parallèle à la dalle au-dessus de l'espace d'air (13) pour le support d'un treillis soudé (9), armature du béton armé.

2. Plancher selon la revendication 1 **caractérisé en ce qu'**au niveau de la juxtaposition des profilés (2) entre les espaces d'air de deux profilés (2), il présente une poutrelle armée formée d'une partie des âmes (4) (5) des profilés (2) et du béton de la dalle.

3. Plancher selon l'une des revendications 1 à 2 **caractérisé en ce que** le plancher comprend le treillis (9) soudé et **en ce que** le treillis (9) soudé est lié à une partie des pliures (6) (7) par des moyens choisis parmi une soudure, un accrochage par découpe de l'âme, un lien métallique indépendant du type clip, fil.

4. Plancher selon l'une des revendications 1 à 3 **caractérisé en ce qu'**au moins une partie des pliures (6) (7) qui forme au moins un plan parallèle à la dalle assure, par épaulement, le positionnement en hauteur du coffrage de coulage du béton de la dalle.

5. Plancher selon l'une des revendications 1 à 4 **caractérisé en ce que** le plancher comprend un noyau (15) et **en ce que** l'espace d'air (13) est ménagé, lors de la réalisation du plancher (1), par ce noyau (15) supportant la masse de béton encore liquide.

6. Plancher selon la revendication 5 **caractérisé en ce que** le noyau (15) est amovible et déplaçable longitudinalement au profilé.

7. Plancher selon l'une des revendications 5 à 6 **caractérisé en ce que** le noyau (15) est un coussin contenant un fluide choisi parmi l'air, l'eau.

8. Plancher selon la revendication 7 **caractérisé en ce que** le coussin est alvéolaire.

9. Plancher selon l'une des revendications 1 à 4 **caractérisé en ce que** le plancher comprend un panneau (20) et **en ce que** l'espace d'air (13) est ménagé, lors de la réalisation du plancher (12), par ce panneau pouvant être préformé, supportant la masse de béton encore liquide.

10. Plancher selon la revendication 9 **caractérisé en ce que** le panneau (20) formant une voûte est arc-boutée en appui, soit sur les âmes des profilés, soit sur le moyen d'isolation rigide.

## Patentansprüche

1. Boden (1), der zur Konstruktion eines Gebäudes verwendet wird, umfassend mindestens ein Metallprofil (2) in U-Form, welches zwei längliche gebogene Stege (4, 5) aufweist, die auf beiden Seiten eines Bereichs (3) angeordnet sind, ein Mittel zur Wärmeisolierung (12), das im Raum zwischen den Stegen (4, 5) des Profils (2) und einer Kompressionsplatte (14) aus Stahlbeton enthalten ist, und wobei in dem Boden zwischen der Stahlbetonplatte (14) und dem Mittel zur Wärmeisolierung (12) ein Luftraum (13) angeordnet ist, der eine zusätzliche Wärme- und Schallisolierung gewährleistet, **dadurch gekennzeichnet, dass** die Stege (4) (5) für ihr Einfügen Biegungen (6) (7) (8) aufweisen, welche eine mechanische Verbindung gewährleisten, die jegliche Bewegung des Profils (2) in der Richtung blockiert, die zur Ebene der Platte (14) senkrecht ist, und **dadurch**, dass mindestens ein Abschnitt der Biegungen (6) (7) am Ende des Stegs eine Ebene bildet, die zur Platte oberhalb des Luftraums (13) parallel ist, für die Stützung eines geschweißten Geflechts (9), Armierung des Stahlbetons.

2. Boden nach Anspruch 1, **dadurch gekennzeichnet, dass** im Bereich der Nebeneinanderstellung der Profile (2) zwischen den Lufträumen der zwei Profile (2) ein armierter Balken vorhanden ist, der aus einem Abschnitt der Stege (4) (5) der Profile (2) und aus dem Beton der Platte ausgebildet ist.

3. Boden nach einem der Ansprüche 1 bis 2, **dadurch gekennzeichnet, dass** der Boden das geschweißte Geflecht (9) umfasst und **dadurch**, dass das geschweißte Geflecht (9) mit einem Abschnitt der Biegungen (6) (7) durch Mittel verbunden ist, die aus einer Schweißung, einer Verhakung durch Schneiden des Steges, einer unabhängigen metallischen Verbindung vom Typ Klemme, Draht ausgewählt sind.

4. Boden nach einem der Ansprüche 1 bis 3, **dadurch gekennzeichnet, dass** mindestens ein Abschnitt der Biegungen (6) (7), der mindestens eine Ebene parallel zur Platte bildet, durch einen Ansatz die Höhenpositionierung der Schalung für das Gießen des Betons der Platte gewährleistet.

5. Boden nach einem der Ansprüche 1 bis 4, **dadurch gekennzeichnet, dass** der Boden einen Kern (15) umfasst und **dadurch**, dass der Luftraum (13) bei der Herstellung des Bodens (1) durch den Kern (15) bereitgestellt wird, welcher die noch flüssige Betonmasse stützt.

6. Boden nach Anspruch 5, **dadurch gekennzeichnet, dass** der Kern (15) abnehmbar und längs zum Profil verschiebbar ist.

7. Boden nach einem der Ansprüche 5 bis 6, **dadurch gekennzeichnet, dass** der Kern (15) ein Kissen ist, welches ein Fluid enthält, das aus Luft, Wasser ausgewählt ist.

8. Boden nach Anspruch 7, **dadurch gekennzeichnet, dass** das Kissen wabenförmig ist.

9. Boden nach einem der Ansprüche 1 bis 4, **dadurch gekennzeichnet, dass** der Boden eine Tafel (20) umfasst und **dadurch**, dass der Luftraum (13) bei der Herstellung des Bodens (12) durch die Platte bereitgestellt wird, welche vorgeformt sein kann und die noch flüssige Betonmasse stützt.

10. Boden nach Anspruch 9, **dadurch gekennzeichnet, dass** die Tafel (20), welche eine Wölbung bildet, in Anlage auf den Stegen der Profile oder auf dem starren Isolierungsmittel gebogen ist.

## Claims

1. Floor (1) for building construction, comprising at least one metal U-shaped section (2) featuring two webs (4, 5), longitudinal folds located on each side of a deck (3), thermal insulation means (12) enclosed in the space between the webs (4, 5) of the section (2), and a reinforced concrete compression slab (14), in which floor an air space (13) is incorporated between the reinforced concrete slab (14) and the thermal insulation means (12) in order to provide additional thermal and acoustic insulation, **characterized in that** folds (6, 7, 8) allow the webs (4, 5) to fit together to ensure a structural link inhibiting any movement of the section (2) in the direction perpendicular to the plane of the slab (14), and **in that** at least part of the folds (6, 7), at the end of the web, forms a surface parallel to the slab, above the air space (13), for supporting a welded mesh (9), which reinforces the concrete.

2. Floor according to Claim 1, **characterized in that** it features, at the juxtaposition of the sections (2), a reinforced joist formed by part of the webs (4, 5) of the sections (2) and the concrete of the slab.

3. Floor according to either of Claims 1 and 2,
**characterized in that** it includes the welded mesh (9) and **in that** the welded mesh (9) is connected to a part of the folds (6, 7) by means chosen from a weld, an interlock formed by cutting out the web, or an independent metal clip- or wire-type connection.

4. Floor according to any one of Claims 1 to 3, **characterized in that** at least part of the folds (6, 7), which forms at least one plane parallel to the slab, ensures, through a shoulder, vertical positioning of the form used for casting the concrete of the slab.

5. Floor according to any one of Claims 1 to 4, **characterized in that** it includes a core (15) and **in that** the air space (13) is created by this core (15) which supports the mass of still-liquid concrete, when the floor (1) is cast.

6. Floor according to Claim 5, **characterized in that** the core (15) can be removed and can be displaced longitudinally to the section.

7. Floor according to any one of Claims 5 to 6, **characterized in that** the core (15) is a cushion containing a fluid chosen from air or water.

8. Floor according to Claim 7, **characterized in that** the cushion is cellular.

9. Floor according to any one of Claims 1 to 4, **characterized in that** it includes a panel (20) and **in that** the air space (13) is formed by this panel, which can be pre-shaped and which supports the mass of still-liquid concrete, when the floor (12) is cast.

10. Floor according to Claim 9, **characterized in that** the panel (20), forming a curved soffit, is supported in bearing either by the webs of the sections or by the rigid insulation means.
